# EUROPÄISCHE PATENTSCHRIFT

(11) **EP 0 779 560 B1**
(45) Veröffentlichungstag und Bekanntmachung des Hinweises auf die Patenterteilung: **14.08.2002**
(21) Anmeldenummer: 96119782.9
(22) Anmeldetag: 10.12.1996
(51) Int. Cl.: G03G 13/08, G03G 15/08

(54) **Verfahren und Vorrichtung zum Entwickeln eines elektrostatischen latenten Bildes**
Electrostatic latent image developing method and apparatus
Procédé et appareil de développement d'une imgae latente électrostatique

(30) Priorität: 12.12.1995 DE 19546248
(43) Veröffentlichungstag der Anmeldung: 18.06.1997
(73) Patentinhaber: Heidelberger Druckmaschinen Aktiengesellschaft, 69115 Heidelberg (DE)
(72) Erfinder: Rodi, Anton, 69181 Leimen (DE)

(56) Entgegenhaltungen:
- EP-A- 0 295 364
- EP-A- 0 661 607
- US-A- 4 473 627
- PATENT ABSTRACTS OF JAPAN vol. 017, no. 118 (P-1500), 11. März 1993 (1993-03-11) & JP 04 304482 A (RICOH CO LTD), 27. Oktober 1992 (1992-10-27)

## Beschreibung

Die Erfindung betrifft ein Verfahren und eine Vorrichtung, um ein elektrostatisches latentes Bild, das auf einer Oberfläche eines beweglichen Zwischenträgers erzeugt worden ist, mittels elektrisch geladener dielektrischer Farbteilchen zu entwickeln, die durch einen Spalt zwischen der Oberfläche des Zwischenträgers und einer Oberfläche einer Entwicklungseinrichtung transportiert werden.

Ein solches Verfahren und die entsprechende Vorrichtung sind z. B. aus der Xerographie bekannt und werden für die Entwicklung in Laserdruckern, Kopierern usw. verwendet. In der Xerographie wird eine Photoleitertrommel elektrisch geladen und belichtet, wodurch ein latentes Ladungsmuster auf der Photoleitertrommel erzeugt wird, das der Druckdichteverteilung des zu druckenden oder zu kopierenden Bildes entspricht. Danach wird das latente Ladungsbild entwickelt, indem der Photoleitertrommel Toner zugeführt wird, der von geladenen Bildstellen auf der Photoleitertrommel angezogen wird und daran haften bleibt. Die Photoleitertrommel bildet einen Zwischenträger für das entwickelte Tonerbild, das anschließend auf ein Substrat wie Papier übertragen und darauf fixiert wird.

Der Toner wird dem Zwischenträger von einer Entwicklungseinrichtung zugeführt, die z. B. ein Zylinder oder ein Band ist, das in einem mehr oder weniger geringen Abstand an dem Zwischenträger vorbeiläuft. Je nachdem, ob der Toner den Spalt zwischen der Entwicklungseinrichtung und dem Zwischenträger überspringt oder ob er durch Berührung auf den Zwischenträger übertragen wird, unterscheidet man die sogenannte "Jumper-Development" und die sogenannte "Contact-Development".

Ein Beispiel für die "Jumper-Development" zeigt die US 39 97 688. Bei der darin beschriebenen Technik, wie im Oberbegriff der Patentansprüche 1 bzw. 7 angegeben, besteht der Toner aus dielektrischen pigmentierten Teilchen mit einem Durchmesser zwischen 5 und 20 µm. Die Entwicklungseinrichtung ist ein um mehrere Zylinder umlaufendes Band, welches den Zwischenträger, eine Photoleitertrommel, in einem Abstand passiert, der um ein Vielfaches größer als der Durchmesser der Tonerteilchen ist. Die Tonerteilchen, die durch Reibungselektrizität in einer Lage auf dem Band haften, springen unter der Wirkung eines elektrischen Feldes über den Spalt zwischen dem Band und der Photoleitertrommel hinweg, wobei nicht elektrisch geladene Stellen des elektrostatischen Ladungsmusters farbfrei bleiben. Das elektrische Feld geht auf der Seite des Bandes von einer Elektrode mit einer spitzen Kante aus, um die herum das Band geführt wird. Dadurch entsteht ein ungleichförmiges Feld, das im Bereich der Kante am stärksten ist. Dies liefert eine ausreichende Feldstärke zur Ablösung der Tonerteilchen von dem Band, ohne daß zwischen dem Band und der Photoleitertrommel ein Durchschlag stattfindet. Die Richtungsänderung beim Vorbeilaufen des Bandes an der Kante vergrößert außerdem den Abstand zwischen benachbarten Tonerteilchen der Farbschicht im Spalt und verringert die Kohäsionskräfte zwischen den Tonerteilchen, so daß weniger Kraft benötigt wird, um die einzelnen Tonerteilchen aus der Schicht zu entfernen.

Sowohl bei der "Jumper-Development" als auch bei der "Contact- Development" müssen jedoch die Spannungsunterschiede zwischen Bildbereichen und Nichtbildbereichen des elektrostatischen Ladungsmusters relativ hoch sein, um ein genügend kontrastreiches Tonerbild zu erhalten. Dies ist kein Problem, wenn das Ladungsmuster durch Belichten eines Photoleiters gebildet wird, der im voraus gleichförmig auf einige hundert oder tausend Volt aufgeladenen worden ist, wie z. B. in einem Photokopierer oder einem Laserdrucker. So zeigt US-A-4 473 627 eine Tonerentwicklung wobei eine Wechselspannung den Spannungsunterschied zu Bild- bzw. Nichtbildbereichen abwechselnd aufhebt.

Auf dem Gebiet der Drucktechnik gibt es neuerdings digitale Techniken, bei denen ein Ladungsmuster durch eine Vielzahl von Ladungserzeugern gebildet wird, die im Pixelabstand angeordnet sind und die in übereinstimmung mit den zu druckenden Bildinformationen einzeln angesteuert werden. Ein solches Verfahren ist aus der US 47 92 860 bekannt. Wie darin beschrieben, weist ein Zwischenträger eine Oberfläche auf, auf der eine Vielzahl von gegeneinander isolierten und individuell aufladbaren Mikrozellen angeordnet sind. Als Druckfarbe wird eine thermoplastische Zweikomponenten-Farbe verwendet, die im geschmolzenen Zustand auf den Zwischenträger übertragen wird. Auch in diesem Fall sind relativ hohe Spannungen an den Mikrozellen erforderlich, wenn die Druckfarbe mit ausreichender Farbdeckung übertragen werden soll. Daher werden die Ladungserzeuger durch ein spezielles Emitterarray gebildet, das in der Lage ist, Spannungen von vielen hundert Volt auf den Mikrozellen zu erzeugen. Der damit verbundene Aufwand ließe sich verringern, wenn weniger große Spannungsunterschiede in dem Ladungsbild notwendig wären.

Der Erfindung Liegt die Aufgabe zugrunde, eine Entwicklungstechnik zu schaffen, die eine ausreichende und kontrastreiche übertragung von Druckfarbe auf einen Zwischenträger ermöglicht, der ein elektrostatisches latentes Bild mit verhältnismäßig geringen Spannungsunterschieden zwischen den verschiedenen Bildbereichen aufweist. Diese Aufgabe wird gemäß der Erfindung bei einem gattungsgemäßen Verfahren durch die Merkmale des Patentanspruchs 1 und bei einer gattungsgemäßen Vorrichtung durch die Merkmale des Patentanspruchs 7 gelöst. Vorteilhafte Ausgestaltungen der Erfindung ergeben sich durch die Merkmale der abhängigen Ansprüche.

Gemäß der Erfindung werden die Farbteilchen so durch den Spalt zwischen der Oberfläche des Zwischenträgers und einer Oberfläche einer Entwicklungseinrichtung transportiert, daß sie den Spalt mehr oder weniger ausfüllen, wobei jedoch kein Druck auf die Farbteilchen ausgeübt wird. Die Erfindung läßt sich somit als ein Zwischenmodell zwischen der "Jumper-Development", bei der sich im Spalt im wesentlichen leerer Raum befindet, und der "Contact-Development" verstehen, bei der die Farbteilchen gegen den Zwischenträger gedrückt werden.

Durch die Erfindung wird eine Entwicklungstechnik geschaffen, die mit relativ geringen Spannungsunterschieden in dem elektrostatischen latenten Bild auf dem Zwischenträger auskommt, z. B. ungefähr 40 Volt. Solche Spannungen lassen sich auf eine einfache, zuverlässige und kostengünstige Weise durch eine herkömmliche Elektronik erzeugen.

Durch die Erfindung kann ein latentes elektrostatisches Bild mit dieser Eigenschaft zu einem Farbbild entwickelt werden, das eine ausreichende Farbdeckung in Bildbereichen ermöglicht und das in Nichtbildbereichen keinerlei Hintergrundfärbung aufweist. An dem letzteren Problem, der unkontrollierten übertragung von Farbteilchen in Bereiche, die eigentlich farbfrei bleiben sollen, leiden besonders die herkömmlichen Techniken mit "Contact-Development". Außerdem läßt sich gemäß der Erfindung die Intensität der Farbdeckung hervorragend steuern, so daß eine sehr feine und originalgetreue Wiedergabe von Graustufen möglich ist.

Gemäß der Erfindung wird ein elektrisches Feld im Spalt erzeugt, das sich entlang des Transportweges der Farbteilchen auf eine bestimmte Art und Weise ändert. Dazu wird entweder eine Spannung auf der Oberfläche der Entwicklungseinrichtung entlang des Transportweges verändert, oder es werden die Spannungen auf der Oberfläche des Zwischenträgers gemeinsam entlang des Transportweges verändert.

Für die nähere Erläuterung wird angenommen, daß die in den Spalt transportierten Farbteilchen negativ aufgeladen sind, z. B. durch Reibungselektrizität. Unter dieser Voraussetzung werden im folgenden unter Spannungen und Ladungen positive Spannungen bzw. Ladungen verstanden, falls nichts anderes angegeben ist. Beispielsweise stehen die Bildbereiche auf dem Zwischenträger unter einer gewissen (positiven) Spannung, je nach der gewünschten späteren Graustufe an dieser Stelle, um die negativ geladenen Farbteilchen daran anzuziehen. Im Falle einer positiven Ladung der Farbteilchen würden die genannten Spannungen negativ sein. Als Bezugsspannung wird der Einfachheit halber eine Spannung von Null Volt gewählt, die im allgemeinen dem Erdpotential entspricht. In einer praktischen Ausführungsform kann diese Bezugsspannung positiv oder negativ zum Erdpotential verschoben sein, wobei die übrigen Spannungen unter Beibehaltung aller Spannungsdifferenzen entsprechend zu verändern sind.

Zuerst werden die Spannungen so eingestellt, daß die Farbteilchen einen im wesentlichen feldfreien Bereich passieren, in dem sie sich über die gesamte Spaltbreite verteilen können. Das einzige Feld, von dem in diesem Bereich eine nennenswerte Wirkung ausgeht, ist das Feld, das von Ladungsinseln auf der Oberfläche des Zwischenträger herrührt, d. h. von den Bildbereichen des elektrostatischen Ladungsbildes. Diese Ladungsinseln weisen eine Ladung auf, die der Ladung der Farbteilchen entgegengesetzt ist, so daß ein Teil der Farbteilchen davon angezogen wird. Die übrigen Farbteilchen können im lose verteilten Zustand bleiben oder durch Nahewirkungskräfte an den Oberflächen des Zwischenträgers bzw. der Entwicklungseinrichtung haften, sofern sie diesen entsprechend nahe kommen.

In dem erwähnten Fall, daß die Spannung auf der Oberfläche der Entwicklungseinrichtung entlang des Transportweges verändert wird, wird als nächstes diese Spannung von Null oder einem Wert um Null herum auf einen Wert von einigen 100 Volt vergrößert. Diese Spannung kann so groß gewählt werden, daß gerade noch kein Durchschlag zwischen der Entwicklungseinrichtung und dem Zwischenträger stattfindet. Dadurch entsteht ein Feld, in dem sich die Farbteilchen in den Nichtbildbereichen von der Oberfläche des Zwischenträgers ablösen, in den geladenen Bildbereichen jedoch teilweise daran haften bleiben. Damit in den Nichtbildbereichen sämtliche Farbteilchen von der Oberfläche des Zwischenträgers abheben, müssen die Nahewirkungskräfte überwunden werden, denen Farbteilchen ausgesetzt sind, die in dem vorhergehenden, im wesentlichen feldfreien Bereich an der Oberfläche des Zwischenträgers haften geblieben sind.

Diese Nahewirkungskräfte sind die Van-der-Waals-Kräfte, zwischenmolekulare Kräfte mit einer maximalen Reichweite im Bereich von einigen zehn Nanometern, und die sogenannten Bildkräfte. Die Van-der-Waals-Kraft auf ein Teilchen, das sich in der Nähe einer Oberfläche befindet, wird im folgenden als Adhäsionskraft bezeichnet. Die Bildkraft ist die Kraft auf ein geladenes Teilchen in der Nähe einer leitenden Oberfläche, die der Anziehungskraft eines entgegengesetzt geladenen Teilchens entspricht, das man sich spiegelbildlich auf der anderen Seite dieser Oberfläche vorzustellen hat. Die Bildkraft ist umgekehrt proportional zum Quadrat des Abstandes des Teilchenmittelpunktes von der Oberfläche und wird bei der hierin beschriebenen Technik vernachlässigbar klein, wenn dieser Abstand größer als die Reichweite der Adhäsionskräfte ist. Daher werden die Adhäsionskräfte und die Bildkräfte hierin gemeinsam als Nahewirkungskräfte bezeichnet, mit einer Reichweite im Bereich von einigen zehn Nanometern.

Die Anmelderin der vorliegenden Erfindung hat herausgefunden, daß diese Nahewirkungskräfte insgesamt am kleinsten sind bzw. sich am leichtesten überwinden lassen, wenn die Farbteilchen bzw. die Oberfläche des Zwischenträgers so beschaffen sind, daß die Adhäsionskraft und die Bildkraft auf Farbteilchen, welche die Oberfläche des Zwischenträgers berühren, in der gleichen Größenordnung liegen.

Den Umstand, daß die Adhäsionskräfte und die Bildkräfte im Optimum in der gleichen Größenordnung liegen, kann man übrigens nicht nur im Rahmen der vorliegenden Erfindung ausnutzen, sondern bei beliebigen Drucktechniken, bei denen Teilchen von einer Oberfläche gelöst werden müssen.

Nachdem bei der Technik der Erfindung die Nichtbildbereiche vollständig von Farbteilchen befreit worden sind, wobei ggf. der vorstehend erwähnte Umstand berücksichtigt bzw. ausgenutzt worden ist, befinden sich die Farbteilchen, die den Nichtbildbereichen gegenüberliegen, in einigem Abstand dazu. Dies liegt daran, daß die Kraft, welche die Farbteilchen im elektrischen Feld des Spaltes in Richtung auf die Oberfläche der Entwicklungseinrichtung treibt, sprunghaft zunimmt, sobald die Nahewirkungskräfte nicht mehr wirksam sind. In den Bildbereichen verringert sich die Zahl der Teilchen, die eher an die Bildbereiche angezogen werden, zugunsten der Zahl von Teilchen, die eher an die Oberfläche der Entwicklungseinrichtung angezogen werden.

Gemäß der Erfindung wird nun in einem dritten Bereich des Spaltes die Spannung auf der Oberfläche der Entwicklungseinrichtung wieder verringert, und zwar maximal so sehr, daß die Farbteilchen noch einen Abstand von einigen zehn Nanometern von der Oberfläche des Zwischenträgers in den Nichtbildbereichen haben, so daß die Nahewirkungskräfte an dieser Oberfläche gerade noch nicht wieder wirksam werden können. Dadurch wird verhindert, daß einzelne Farbteilchen spontan auf die Nichtbildbereiche überwechseln, und es tritt keine Hintergrundfärbung in Nichtbildbereichen auf.

Andererseits verschiebt sich die Spaltungsebene der Farbschicht in den Bildbereichen des Zwischenträgers zugunsten von Farbteilchen, die auf die Bildbereiche übertragen werden. Daher ist auch mit geringen Spannungsunterschieden zwischen den Bildbereichen und den Nichtbildbereichen auf dem Zwischenträger eine kontrastreiche Farbübertragung möglich, wie sie für einen Druck in Offsetqualität erforderlich ist. Die Kraft auf die Farbteilchen, die in den Nichtbildbereichen an den Zwischenträger angrenzen, hat als Kombination aus den Nahewirkungskräften und der Kraft des elektrischen Feldes im Spalt eine Hystereseeigenschaft. Diese macht sich die Erfindung zunutze, um für eine gegebene Farbdeckung mit geringeren Spannungsunterschieden in dem elektrostatischen latenten Bild auszukommen, ohne irgendeine Verschlechterung des Hintergrundes des entwickelten Bildes in Kauf nehmen zu müssen.

Eine optimale Wiedergabe von Graustufen ergibt sich bei Verwendung von Farbteilchen mit einem mittleren Durchmesser von zwischen einigen µm und 20 µm und einer Spaltbreite zwischen ca. 10 und 200 µm, wobei die Breite des Spaltes ein Mehrfaches des mittleren Durchmessers der Farbteilchen beträgt. Es ist aber auch möglich, den Spalt nur wenig größer als den Durchmesser der Farbteilchen zu machen, wobei z. B. nur eine Lage Farbteilchen in den Spalt hinein transportiert wird. Die Wiedergabe von Graustufen gelingt dennoch, unter anderem weil die Farbteilchen in der Praxis nicht streng geordnet sind und unterschiedliche Größen aufweisen. Daher ist die Spaltungsebene nicht als eine scharfe Grenze anzusehen, sondern vielmehr als ein Bereich, in dem entsprechend einer Gauss-Verteilung verschiedene Wahrscheinlichkeiten bestehen, daß ein einzelnes Farbteilchen in die eine oder andere Richtung gezogen wird. Gemäß der Erfindung lassen sich sehr geringe Graustufen leichter und gleichmäßiger als bei der herkömmlichen "Jumper-Development" erzielen, da die Schwellenspannung wesentlich niedriger liegt.

Um die Farbteilchen zu lockern und ihre statistische Verteilung zu verbessern, kann der dritten Spannung eine Wechselspannung von einigen kHz überlagert werden. Im Falle, daß die dritte Spannung beispielsweise 100 Volt beträgt, kann die Amplitude der überlagerten Wechselspannung bis zu 200 Volt betragen, so daß die dritte Spannung eine Wechselspannung mit Scheitelwerten zwischen 0 und 200 Volt und einer Effektivspannung von 100 Volt ist.

Als Zwischenträger kann ein rotierender Zylinder oder ein um einen Zylinder umlaufendes Band verwendet werden. In der bevorzugten Ausführungsform weist die Oberfläche des Zwischenträgers eine Vielzahl von gegeneinander isolierten Mikrozellen auf, die außerhalb des Bereichs des Spaltes individuell geladen werden. Die Oberfläche des Zwischenträgers kann aber auch eine homogene dielektrische Schicht sein, auf der Ladungsinseln entsprechend dem gewünschten Druckbild erzeugt worden sind.

Die Entwicklungseinrichtung kann eine feststehende Platte, einen feststehenden oder rotierenden Zylinder oder ein um einen Zylinder umlaufendes Band aufweisen. Zum Transport der Farbteilchen in den Spalt gibt es verschiedene Möglichkeiten. Zum Beispiel ist es denkbar, daß die Farbteilchen durch Schwerkraft in den Spalt rutschen. Oder es wird eine der vielen anderen Transporttechniken angewandt, wie sie aus der Entwicklungstechnik bekannt sind. Beispielsweise können die Farbteilchen elektrostatisch an dem Zwischenträger haften, bevor die Spannung am Zwischenträger im ersten Bereich des Spaltes auf Null gebracht wird. Magnetische Einkomponentenentwickler kommen ebenfalls in Betracht.

Im Falle, daß als Zwischenträger bzw. als Entwicklungseinrichtung Zylinder verwendet werden, muß bei der Bemessung der Spannungen im Spalt unter Umständen deren Oberflächenkrümmung berücksichtigt werden, die sich auf die Feldstärke auswirkt. Man erhält eine bessere übersicht über die Verhältnisse im Spalt und vor allem eine längere Strecke, auf der sich die Farbteilchen in den verschiedenen Bereichen im Spalt neu ausrichten können, wenn man für den Zwischenträger und/oder die Entwicklungseinrichtung ein Band verwendet, wobei das Band über die Länge des Spaltes parallel und synchron zu dem gegenüberliegenden Zylinder oder Band läuft.

Um die Spannung auf der Entwicklungseinrichtung entlang des Transportweges der Farbteilchen verändern zu können, kann ihre Oberfläche eine Vielzahl von leitenden Elementen aufweisen, die quer zum Transportweg der Farbteilchen verlaufen, wobei benachbarte leitende Elemente mehr oder weniger voneinander isoliert sind.

Die leitenden Elemente können über Schleifkontakte mit den gerade benötigten Spannungen versorgt werden, oder sie werden kapazitiv oder induktiv mit Generatoren gekoppelt, welche die entsprechenden Spannungen darin induzieren.

Die leitenden Elemente müssen nicht vollständig voneinander isoliert sein. Im Falle, daß die Oberfläche des Zwischenträgers zwischen den leitenden Elementen nicht vollständig isolierend ist, sondern eine geringe Leitfähigkeit aufweist, läßt sich der Spannungsverlauf vergleichmäßigen, und es gibt keine abrupten Feldänderungen, wenn die leitenden Elemente z. B. einen Schleifkontakt erreichen. Als leitende Elemente kommen außerdem nicht nur makroskopische Mittel wie z. B. Leiterstreifen, sondern auch mikroskopische Strukturen in Betracht, wie es sie in richtungsleitenden Materialien gibt, die in einer Vorzugsrichtung besser leiten als quer dazu.

Weitere Merkmale und Vorteile der Erfindung ergeben sich aus der folgenden Beschreibung von Ausführungsbeispielen und aus der Zeichnung, auf die Bezug genommen wird.

Darin zeigen:
- Fig. 1: eine Querschnittsansicht eines Entwicklungszylinders und eines zylindrischen Zwischenträgers im Bereich eines Spaltes dazwischen,
und
- Fig. 2a bis 2c: verschiedene Phasen des Entwicklungsprozesses in dem Spalt zwischen den Zylindern.

Fig. 1 zeigt einen kleinen Abschnitt am Umfang eines Entwicklungszylinders 1 und eines Zwischenträgers 2, der ebenfalls ein Zylinder ist. Der Entwicklungszylinder 1 und der Zwischenträger 2 sind oberhalb bzw. unterhalb der Figur an einer Druckmaschine gelagert und werden angetrieben, so daß sie sich synchron bzw. mit definierter Differenzdrehzahl in den eingezeichneten Pfeilrichtungen drehen. Eine Oberfläche 3 des Entwicklungszylinders 1 und eine Oberfläche 4 des Zwischenträgers 2 liegen einander gegenüber, mit einem Spalt 5 dazwischen.

Der Entwicklungszylinder 1 befördert auf seiner Oberfläche z. B. vier Lagen von Farbteilchen 6 in den Spalt 5 hinein. Die Farbteilchen 6 sind z. B. negativ geladene dielektrische Teilchen, die z. B. durch elektrostatische Anziehung in mehreren Schichten auf der Oberfläche 3 des Entwicklungszylinders 1 haften. Die Farbteilchen 6 sind nur zur Vereinfachung und übersichtlichkeit der Zeichnung in einer regelmäßigen Anordnung dargestellt; in der Praxis sind sie mehr oder weniger statistisch verteilt. Außerdem sind die Farbteilchen 6 im Vergleich zur Größe der Zylinder übertrieben groß dargestellt.

Der Spalt 5 ist an seiner engsten Stelle zwischen dem Entwicklungszylinder 1 und dem Zwischenträger 2 so breit, daß die hinein beförderten Farbteilchen 6 den größten Teil den Spaltes 5 ausfüllen, ohne zusammengepreßt zu werden.

An der Oberfläche 3 des Entwicklungszylinders 1 befinden sich eine Vielzahl von geraden Leiterstreifen 8, die sich jeweils senkrecht zur Ebene der Figur quer über die gesamte Länge des Entwicklungszylinders 1 erstrecken. Die Leiterstreifen 8 sind über den gesamten Umfang des Entwicklungszylinders 1 verteilt angeordnet und gegeneinander isoliert.

Im Inneren des Entwicklungszylinders 1 oder an seinen Seiten sind im Bereich des Spaltes 5 in Umfangsrichtung des Entwicklungszylinders 1 hintereinander drei feststehende Schleifkontakte angeordnet, die nacheinander jeden der Leiterstreifen 8 berühren, wenn sich der Entwicklungszylinder 1 dreht. über die Schleifkontakte werden nacheinander Spannungen U₀, Uₘₐₓ und U_{E} an die Leiterstreifen 8 angelegt.

Die Oberfläche 4 des Zwischenträgers 2 weist eine Vielzahl von leitenden, gegeneinander isolierten Mikrozellen auf (in Fig. 1 nicht eingezeichnet), wie in der weiter oben erwähnten US 47 92 860 beschrieben. Diese Mikrozellen, deren Größe entsprechend der gewünschten Druckauflösung gewählt wird, werden an einer in der Zeichnung nicht sichtbaren Stelle am Umfang des Zwischenträgers 2 selektiv mehr oder weniger stark geladen. Die Oberfläche 4 des Zwischenträgers 2 trägt somit ein elektrostatisches Ladungsmuster, das dem gewünschten Druckbild entspricht. Im Spalt 5 werden Farbteilchen 6 selektiv auf dieses Ladungsmuster übertragen, so daß sich hinter dem Spalt 5 Farbinseln 7 aus Farbteilchen 6 auf der Oberfläche 4 des Zwischenträgers 2 befinden, die den farbigen Stellen des zu druckenden Bildes entsprechen. Dieses entwickelte Bild wird dann an einer anderen Stelle am Umfang des Zwischenträgers 2 auf Papier übertragen und darauf fixiert.

Das Art und Weise der Farbübertragung im Spalt 5 wird unter weiterer Bezugnahme auf Fig. 2a bis 2c erläutert, welche in dieser Reihenfolge die drei Bereiche im Spalt 5 längs des Transportweges der Farbteilchen 6 zeigen, in denen an die Oberfläche 3 des Zwischenträgers 1 die Spannungen U₀, Uₘₐₓ bzw. U _{E} angelegt werden.

In Fig. 2a bis 2c sind jeweils zwei Mikrozellen 9a, 9b auf der Oberfläche 4 des Zwischenträgers 2 dargestellt, wobei die Mikrozelle 9a eine Spannung U₁ aufweist und die Mikrozelle 9b eine Spannung U₁ₘᵢₙ aufweist. Dabei ist U₁ₘᵢₙ z. B. gleich Null und ist U₁ größer als U₁ₘᵢₙ, z. B. gleich 40 Volt. Die Mikrozelle 9a bildet einen Bildbereich, in dem eine maximale Farbsättigung gewünscht wird, und die Mikrozelle 9b bildet einen Nichtbildbereich, auf den keine Farbe übertragen werden soll.

In Fig. 2a ist die Spannung U₀ an der Oberfläche 3 des Entwicklungszylinders 1 gleich Null oder ungefähr gleich Null, so daß die Farbteilchen 6 im Spalt 5 keiner allgemein wirkenden Kraft ausgesetzt sind. Allerdings wird ein Teil der Farbteilchen 6 an die geladene Mikrozelle 9a angezogen, und einige Farbteilchen haften allein durch Nahewirkungskräfte an der Mikrozelle 9b und an der Oberfläche 3 des Entwicklungszylinders 1.

In Fig. 2b ist die Spannung an der Oberfläche 3 des Entwicklungszylinders 1 eine positive Spannung Uₘₐₓ, welche mit einigen hundert Volt wesentlich größer als die Spannung U₁ der Mikrozelle 9a ist und welche die Farbteilchen 6 allgemein an die Oberfläche 3 des Entwicklungszylinders 1 anzieht. Die Spannung Uₘₐₓ wird so gewählt, daß die Farbteilchen 6 vollständig von der Mikrozelle 9b getrennt werden, selbst wenn sie zwischenzeitlich daran haften geblieben sind. Die Nahewirkungskräfte auf Farbteilchen 6, die an der Mikrozelle 9b haften, müssen also überwunden werden. Von den Farbteilchen 6, die in Fig. 2a von der Mikrozelle 9a angezogen worden sind, wird in Fig. 2 ein Teil in Richtung auf die Oberfläche 3 des Entwicklungszylinders 1 gezogen.

In Fig. 2c wird die Spannung Uₘₐₓ auf eine Spannung U_{E} abgesenkt, die kleiner als Uₘₐₓ und größer/gleich U₁ ist. Die Spannung U_{E} wird so gewählt, daß die Farbteilchen 6 unmittelbar oberhalb der Mikrozelle 9b diese gerade noch nicht berühren, genauer, daß die Nahewirkungskräfte von der Mikrozelle 9b noch nicht in der Lage sind, Farbteilchen 6 an die Mikrozelle 9b heranzuziehen. Einhergehend mit dem Absenken der Spannung der Oberfläche 3 auf U_{E} werden wieder mehr Farbteilchen 6 an die Mikrozelle 9a angezogen, in Fig. 2c zwei Lagen Farbteilchen.

Unter diesen Bedingungen laufen die Oberflächen 3, 4 nun auseinander, wenn sich der Entwicklungszylinder 1 und der Zwischenträger 2 weiterdrehen. Dabei spaltet sich die Farbschicht oberhalb der Mikrozelle 9a in einer Höhe H über der Mikrozelle 9a. Wenn die Breite des Spaltes 5 gleich L ist, erhält man die Höhe H näherungsweise durch Betrachtung eines Teilchens, das sich zwischen den Oberflächen 3, 4 im Kräftegleichgewicht befindet. Für ein solches Teilchen 6 gilt:${\text{U}}_{\text{1}} {\text{/H = U}}_{\text{E}} \text{/(L - H)}$

Für den Fall, daß z.B. U₁ = 40 Volt und U_{E} = 100 Volt, ergibt sich H = 2L/7, entsprechend der Darstellung in Fig. 2c. Für einen Fall, daß U₁ = U_{E}, würde sich H = L/2 ergeben. Wie man in Fig. 2c sieht, ist die Dicke der übertragenen Farbschicht wesentlich größer als die Dicke der Farbschicht, die in der in Fig. 2b gezeigten Phase von der Mikrozelle 9a festgehalten wird. Die Spaltungsebene in der Farbschicht verschiebt sich zugunsten von übertragenen Farbteilchen in den Bildbereichen, aber nicht zugunsten einer übertragung von Farbteilchen in den Nichtbildbereichen. Daher kommt man durch das Absenken der Spannung auf der Oberfläche 3 des Entwicklungszylinders 1 mit sehr geringen, durch eine herkömmliche Elektronik erzeugbaren Spannungsdifferenzen zwischen den Mikrozellen 9a, 9b aus, um in Bildbereichen Farbsättigung und in Nichtbildbereichen einen farbfreien Hintergrund zu erzielen.

Die letzte Spannung U_{E} sorgt außerdem dafür, daß die nicht übertragenen Farbteilchen 6 auf der Oberfläche 3 des Entwicklungszylinders 1 haften bleiben und aus dem Spalt heraus transportiert werden. Die Spannung U _{E} kann während der weiteren Drehung des Entwicklungszylinders 1 erhalten bleiben bzw. wiederaufgefrischt werden, damit die Oberfläche 3 neue Farbteilchen 6 aufnehmen und von links wieder in den Spalt 5 transportieren kann, wie in Fig. 1 gezeigt.

Während das in Fig. 1 gezeigte Ausführungbeispiel von einer zylindrischen Entwicklungseinrichtung und einem zylindrischen Zwischenträger ausgeht, können die Entwicklungeinrichtung und/oder der Zwischenträger auch die Form eines endlosen Bandes aufweisen, das sich über einen ausreichend langen Abschnitt an den gegenüberliegenden Zylinder oder das gegenüberliegende Band anschmiegt, mit einem Spalt dazwischen. Damit ergeben sich folgende weitere Ausführungsformen:
1. Die Entwicklungseinrichtung ist ein Band und der Zwischenträger ist ein Zylinder.
2. Die Entwicklungseinrichtung ist ein Zylinder und der Zwischenträger ist ein Band.
3. Die Entwicklungseinrichtung ist ein Band und der Zwischenträger ist ein Band.

Statt die Spannung auf der Entwicklungseinrichtung zwischen U₀, Uₘₐₓ und U_{E} zu ändern, kann alternativ auch die Spannung auf der Gegenseite geändert werden. In diesem Fall werden die Spannungen U ₁ und U₁ₘᵢₙ unter Beibehaltung der Spannungsabstände dazwischen gemeinsam geändert.

### BEZUGSZEICHENLISTE

- 1: Entwicklungszylinder
- 2: Zwischenträger
- 3: Oberfläche des Entwicklungszylinder
- 4: Oberfläche des Zwischenträgers
- 5: Spalt
- 6: Farbteilchen
- 7: Farbinseln
- 8: Leiterstreifen
- 9a, 9b: Mikrozellen

## Patentansprüche

1. Verfahren zum Entwickeln eines elektrostatischen latenten Bildes, das auf einer Oberfläche eines beweglichen Zwischenträgers erzeugt worden ist, mittels elektrisch geladener dielektrischer Farbteilchen, die durch einen Spalt zwischen der Oberfläche des Zwischenträgers und einer Oberfläche einer Entwicklungseinrichtung transportiert werden,
**dadurch gekennzeichnet,**
**daß** der Spalt (5) zum größten Teil und lose mit Farbteilchen (6) gefüllt wird, und dadurch, daß entlang des Transportweges der Farbteilchen durch den Spalt aufeinanderfolgend die folgenden Spannungsdifferenzen zwischen der Oberfläche (3) der Entwicklungseinrichtung (1) und Nichtbildbereichen (9b) auf der Oberfläche (4) des Zwischenträgers (2) erzeugt werden:
- eine erste Spannungsdifferenz (U₀ - U₁ₘᵢₙ), die im wesentlichen gleich Null ist, so daß die Farbteilchen im wesentlichen nicht elektrostatisch von der Oberfläche der Entwicklungseinrichtung bzw. den Nichtbildbereichen angezogen oder abgestoßen werden,
- eine zweite Spannungsdifferenz (Uₘₐₓ - U₁ₘᵢₙ), die ein elektrisches Feld zwischen der Oberfläche der Entwicklungseinrichtung und den Nichtbildbereichen liefert, durch das die Farbteilchen in den Nichtbildbereichen vollständig von der Oberfläche des Zwischenträgers getrennt werden, und
- eine dritte Spannungsdifferenz (U_{E} - U₁ₘᵢₙ), die kleiner als die zweite Spannungsdifferenz ist und die ein elektrisches Feld zwischen der Oberfläche der Entwicklungseinrichtung und den Nichtbildbereichen liefert, bei dem sich die Farbteilchen, die der Oberfläche des Zwischenträgers in den Nichtbildbereichen gegenüberliegen, noch in einem Abstand zu dieser Oberfläche befinden.

2. Verfahren nach Anspruch 1,
**dadurch gekennzeichnet,**
**daß** die verschiedenen Spannungsdifferenzen durch verschiedene Spannungen (U₀, Uₘₐₓ, U_{E}) an der Oberfläche (3) der Entwicklungseinrichtung (1) erzeugt werden, wobei Spannungen (U₁ₘᵢₙ) in den Nichtbildbereichen (9b) und Spannungen (U₁) in Bildbereichen (9a) der Oberfläche (4) des Zwischenträgers (2) konstant gehalten werden.

3. Verfahren nach Anspruch 1,
**dadurch gekennzeichnet,**
**daß** die verschiedenen Spannungsdifferenzen durch gemeinsames Verändern von Spannungen (U₁ₘᵢₙ) in den Nichtbildbereichen (9b) und Spannungen (U₁) in Bildbereichen (9a) der Oberfläche (4) des Zwischenträgers (2) erzeugt werden, wobei die Oberfläche (3) der Entwicklungseinrichtung (1) auf einer konstanten Spannung gehalten wird.

4. Verfahren nach einem der vorstehenden Ansprüche,
**dadurch gekennzeichnet,**
**daß** die dritte Spannungsdifferenz (U_{E} - U₁ₘᵢₙ) so gewählt wird, daß sich die Farbteilchen (6), die an die Nichtbildbereiche (9b) angrenzen, den Nichtbildbereichen maximal bis auf einige zehn Nanometer nähern.

5. Verfahren nach einem der vorstehenden Ansprüche,
**dadurch gekennzeichnet,**
**daß** die Beschaffenheit der Farbteilchen (6) und der Oberfläche (4) des Zwischenträgers (2) so gewählt werden, daß die Adhäsionskraft und die Bildkraft auf Farbteilchen, welche die Oberfläche berühren, in der gleichen Größenordnung liegen.

6. Verfahren nach einem der vorstehenden Ansprüche,
**dadurch gekennzeichnet,**
**daß** auf der Oberfläche (4) des Zwischenträgers (2) ein elektrostatisches latentes Bild erzeugt wird, bei dem die Spannungsdifferenz (U₁ - U₁ₘᵢₙ) zwischen Bildbereichen (9a) und Nichtbildbereichen (9b) maximal ungefähr 40 Volt beträgt.

7. Vorrichtung zum Entwickeln eines elektrostatischen latenten Bildes auf einer Oberfläche eines beweglichen Zwischenträgers, mit einer Entwicklungseinrichtung, die eine Oberfläche aufweist, die der Oberfläche des beweglichen Zwischenträgers mit einem Spalt dazwischen gegenüberliegt, und mit einer Einrichtung zum Transport von elektrisch geladenen dielektrischen Farbteilchen durch den Spalt hindurch,
**dadurch gekennzeichnet,**
**daß** die Einrichtung zum Transport der Farbteilchen (6) dafür eingerichtet ist, den Spalt (5) zum größten Teil und lose mit Farbteilchen zu füllen, und dadurch, daß entlang des Transportweges der Farbteilchen durch den Spalt hindurch die folgenden drei hintereinanderliegenden Bereiche gebildet sind, in denen verschiedene Spannungsdifferenzen zwischen der Oberfläche (3) der Entwicklungseinrichtung (1) und Nichtbildbereichen (9b) auf der Oberfläche (4) des Zwischenträgers (2) herrschen:
- ein erster Bereich mit einer ersten Spannungsdifferenz (U₀ - U₁ₘᵢₙ), die im wesentlichen gleich Null ist, so daß die Farbteilchen im wesentlichen nicht elektrostatisch von der Oberfläche der Entwicklungseinrichtung bzw. den Nichtbildbereichen angezogen oder abgestoßen werden,
- ein zweiter Bereich mit einer zweiten Spannungsdifferenz (Uₘₐₓ - U₁ₘᵢₙ), die ein elektrisches Feld zwischen der Oberfläche der Entwicklungseinrichtung und den Nichtbildbereichen liefert, in dem die Farbteilchen in den Nichtbildbereichen vollständig von der Oberfläche des Zwischenträgers getrennt sind, und
- ein dritter Bereich mit einer dritten Spannungsdifferenz (U_{E} - U₁ₘᵢₙ), die kleiner als die zweite Spannungsdifferenz ist und die ein elektrisches Feld zwischen der Oberfläche der Entwicklungseinrichtung und den Nichtbildbereichen liefert, in dem sich die Farbteilchen, die der Oberfläche des Zwischenträgers in den Nichtbildbereichen gegenüberliegen, noch in einem Abstand zu dieser Oberfläche befinden.

8. Vorrichtung nach Anspruch 7,
**dadurch gekennzeichnet,**
**daß** die Farbteilchen (6) einen mittleren Durchmesser von zwischen einigen µm und 20 µm aufweisen und daß der Spalt (5) zwischen der Oberfläche (4) des beweglichen Zwischenträgers (2) und der Oberfläche (3) der Entwicklungseinrichtung (1) zwischen 10 und 200 µm breit ist.

9. Vorrichtung nach Anspruch 7 oder Anspruch 8,
**dadurch gekennzeichnet,**
**daß** die Breite des Spaltes (5) ein Mehrfaches des mittleren Durchmessers der Farbteilchen (6) beträgt.

10. Vorrichtung nach einem der Ansprüche 7 bis 9,
**dadurch gekennzeichnet,**
**daß** die Farbteilchen (6) und die Oberfläche (4) des Zwischenträgers (2) so beschaffen sind, daß die Adhäsionskraft und die Bildkraft auf Farbteilchen, welche die Oberfläche berühren, in der gleichen Größenordnung liegen.

11. Vorrichtung nach einem der Ansprüche 7 bis 10,
**dadurch gekennzeichnet,**
**daß** die Differenz zwischen einer Spannung (U₁ₘᵢₙ ) auf Nichtbildbereichen (9b) und Spannungen (U₁) auf Bildbereichen (9a) der Oberfläche (4) des Zwischenträgers (2) maximal ungefähr 40 Volt beträgt.

12. Vorrichtung nach einem der Ansprüche 7 bis 11,
**dadurch gekennzeichnet, daß** die dritte Spannungsdifferenz (U_{E} - U₁ₘᵢₙ) von einer Wechselspannung von einigen kHz überlagert ist.

13. Vorrichtung nach einem der Ansprüche 7 bis 12,
**dadurch gekennzeichnet,**
**daß** entweder die Ladung der Farbteilchen (6) negativ ist und zumindest eine Spannung (Uₘₐₓ ) auf der Oberfläche (3) der Entwicklungseinrichtung (1) im zweiten Bereich und
eine Spannung (U_{E}) auf der Oberfläche (3) der Entwicklungseinrichtung (1) im dritten Bereich positiv sind oder daß die Ladung der Farbteilchen (6) positiv ist und zumindest eine Spannung (Uₘₐₓ) auf der Oberfläche (3) der Entwicklungseinrichtung (1) im zweiten Bereich und
eine Spannung (U_{E}) auf der Oberfläche (3) der Entwicklungseinrichtung (1) im dritten Bereich negativ sind.

14. Vorrichtung nach Anspruch 13,
**dadurch gekenzeichnet,**
daß außerdem Spannungen (U₁) auf Bildbereichen (9a) der Oberfläche (4) des Zwischenträgers (2) bei negativ geladenen Farbteilchen positiv und bei positiv geladenen Farbteilchen negativ sind und daß eine Spannung (U₀) auf der Oberfläche (3) der Entwicklungseinrichtung (1) im ersten Bereich und eine Spannung (U₁ₘᵢₙ) auf Nichtbildbereichen (9b) der Oberfläche (4) des Zwischenträgers (2) gleich oder ungefähr gleich Null sind.

15. Vorrichtung nach einem der Ansprüche 7 bis 14,
**dadurch gekennzeichnet,**
**daß** der Zwischenträger ein rotierender Zylinder (2) oder ein um einen Zylinder umlaufendes Band ist, dessen Oberfläche (4) eine Vielzahl von gegeneinander isolierten und individuell aufladbaren Mikrozellen (9a, 9b) aufweist.

16. Vorrichtung nach einem der Ansprüche 7 bis 15,
**dadurch gekennzeichnet,**
**daß** die Entwicklungseinrichtung eine feststehende Platte oder einen feststehenden oder rotierenden Zylinder (1) oder ein um einen Zylinder umlaufendes Band aufweist, mit einer Oberfläche (3), die eine Vielzahl von leitenden Elementen (8) enthält, die quer zum Transportweg der Farbteilchen verlaufen, wobei zwischen benachbarten leitenden Elementen ein hoher oder unendlich hoher elektrischer Widerstand herrscht, und dadurch, daß in jedem der verschiedenen Bereiche entlang des Transportweges der Farbteilchen eine Einrichtung zur Erzeugung von Spannungen (U₀, Uₘₐₓ, U_{E}) in den leitenden Elementen (8) angeordnet ist.

17. Vorrichtung nach Anspruch 16,
**dadurch gekennzeichnet,**
**daß** die Einrichtungen zur Erzeugung der Spannungen (U₀, Uₘₐₓ, U_{E}) Schleifkontakte sind, welche die leitenden Elemente (8) berühren, oder kapazitive oder induktive Einrichtungen zum berührungsfreien Induzieren von Spannungen in den leitenden Elementen sind.

## Claims

1. Method of developing a latent electrostatic image, which has been produced on a surface of a moveable intermediate carrier, by means of electrically charged dielectric coloured particles, which are transported through a gap between the surface of the intermediate carrier and a surface of a developing device, **characterized in that** the gap (5) is filled, for the most part and loosely, with coloured particles (6), and as a result of the fact that, along the transport path of the coloured particles through the gap, the following voltage differences are successively produced between the surface (3) of the developing device (1) and non-image areas (9b) on the surface (4) of the intermediate carrier (2):
- a first voltage difference (U₀ - U₁ₘᵢₙ), which is substantially equal to zero, so that the coloured particles are substantially neither attracted nor repelled electrostatically by the surface of the developing device or the non-image areas,
- a second voltage difference (Uₘₐₓ - U₁ₘᵢₙ), which supplies an electric field between the surface of the developing device and the non-image areas, by means of which the coloured particles in the non-image areas are separated completely from the surface of the intermediate carrier, and
- a third voltage difference (U_{E} - U₁ₘᵢₙ), which is less than the second voltage difference and which supplies an electric field between the surface of the developing device and the non-image areas in which the coloured particles which lie opposite the surface of the intermediate carrier in the non-image areas are still located at a distance from this surface.

2. Method according to Claim 1, **characterized in that** the various voltage differences are produced by different voltages (U₀, Uₘₐₓ, U_{E}) on the surface (3) of the developing device (1), voltages (U₁ₘᵢₙ) in the non-image areas (9b) and voltages (U₁) in image areas (9a) of the surface (4) of the intermediate carrier (2) being kept constant.

3. Method according to Claim 1, **characterized in that** the various voltage differences are produced by means of the common changing of voltages (U₁ₘᵢₙ) in the non-image areas (9b) and voltages (U₁) in image areas (9a) of the surface (4) of the intermediate carrier (2), the surface (3) of the developing device (1) being kept at a constant voltage.

4. Method according to one of the preceding claims, **characterized in that** the third voltage difference (U_{E} - U₁ₘᵢₙ) is selected in such a way that the coloured particles (6) which adjoin the non-image areas (9b) approach the non-image areas at most as far as a few tens of nanometres.

5. Method according to one of the preceding claims, **characterized in that** the composition of the coloured particles (6) and of the surface (4) of the intermediate carrier (2) are selected in such a way that the adhesive force and the image force on coloured particles which contact the surface are of the same order of magnitude.

6. Method according to one of the preceding claims, **characterized in that** a latent electrostatic image is produced on the surface (4) of the intermediate carrier (2), in which image the voltage difference (U₁ - U₁ₘᵢₙ) between image areas (9a) and non-image areas (9b) is at most about 40 volts.

7. Apparatus for developing a latent electrostatic image on a surface of a moveable intermediate carrier, having a developing device which has a surface which is opposite the surface of the moveable intermediate carrier with a gap in between, and having a device for the transport of electrically charged dielectric coloured particles through the gap, **characterized in that** the device for the transport of the coloured particles (6) is set up for the purpose of filling the gap (5), for the most part and loosely, with coloured particles and, as a result of the fact that along the transport path of the coloured particles through the gap, the following three areas lying one behind another are formed, in which various voltage differences prevail between the surface (3) of the developing device (1) and non-image areas (9b) on the surface (4) of the intermediate carrier (2) :
- a first area with a first voltage difference (U₀ - U₁ₘᵢₙ), which is substantially equal to zero, so that the coloured particles are substantially neither attracted nor repelled electrostatically by the surface of the developing device or the non-image areas,
- a second area with a second voltage difference (Uₘₐₓ - U₁ₘᵢₙ), which supplies an electric field between the surface of the developing device and the non-image areas, in which the coloured particles in the non-image areas are separated completely from the surface of the intermediate carrier, and
- a third area with a third voltage difference (U_{E} - U₁ₘᵢₙ), which is lower than the second voltage difference and which supplies an electric field between the surface of the developing device and the non-image areas, in which the coloured particles which are opposite the surface of the intermediate carrier in the non-image areas are still at a distance from this surface.

8. Apparatus according to Claim 7, **characterized in that** the coloured particles (6) have an average diameter of between a few µm and 20 µm, and **in that** the gap (5) between the surface (4) of the moving intermediate carrier (2) and the surface (3) of the developing device (1) is between 10 and 200 µm wide.

9. Apparatus according to Claim 7 or Claim 8, **characterized in that** the width of the gap (5) is a multiple of the average diameter of the coloured particles (6).

10. Apparatus according to one of Claims 7 to 9, **characterized in that** the coloured particles (6) and the surface (4) of the intermediate carrier (2) are composed in such a way that the adhesive force and the image force on coloured particles which contact the surface are of the same order of magnitude.

11. Apparatus according to one of Claims 7 to 10, **characterized in that** the difference between a voltage (U₁ₘᵢₙ) on non-image areas (9b) and voltages (U₁) on image areas (9a) of the surface (4) of the intermediate carrier (2) is at most about 40 volts.

12. Apparatus according to one of Claims 7 to 11, **characterized in that** the third voltage difference (U_{E} - U₁ₘᵢₙ) has superposed on it an alternating voltage of a few kHz.

13. Apparatus according to one of Claims 7 to 12, **characterized in that** either the charge on the coloured particles (6) is negative and at least one voltage (Uₘₐₓ) on the surface (3) of the developing device (1) is positive in the second area and a voltage (U_{E}) on the surface (3) of the developing device (1) is positive in the third area, or **in that** the charge on the coloured particles (6) is positive and at least one voltage (Uₘₐₓ) on the surface (3) of the developing device (1) is negative in the second area and a voltage (U_{E}) on the surface (3) of the developing device (1) is negative in the third area.

14. Apparatus according to Claim 13, **characterized in that**, in addition, voltages (U₁) on image areas (9a) of the surface (4) of the intermediate carrier (2) are positive in the case of negatively charged coloured particles and are negative in the case of positively charged coloured particles, and **in that** a voltage (U₀) on the surface (3) of the developing device (1) in the first area, and a voltage (U₁ₘᵢₙ) on non-image areas (9b) of the surface (4) of the intermediate carrier (2) are equal to or approximately equal to zero.

15. Apparatus according to one of Claims 7 to 14, **characterized in that** the intermediate carrier is a rotating cylinder (2) or a belt running around a cylinder, whose surface (4) has a large number of mutually insulated and individually chargeable microcells (9a, 9b).

16. Apparatus according to one of Claims 7 to 15, **characterized in that** the developing device has a stationary plate or a stationary or rotating cylinder (1) or a belt running around a cylinder, having a surface (3) which contains a large number of conductive elements (8) which run transversely with respect to the transport path of the coloured particles, a high or infinitely high electric resistance prevailing between adjacent conductive elements and **in that**, in each of the various areas along the transport path of the coloured particles, there is arranged a device for producing voltages (U₀, Uₘₐₓ, U_{E}) in the conductive elements (8).

17. Apparatus according to Claim 16, **characterized in that** the devices for producing the voltages (U₀, Uₘₐₓ, U_{E}) are sliding contacts which contact the conductive elements (8), or capacitive or inductive devices for the contact-free induction of voltages in the conductive elements.

## Revendications

1. Procédé pour développer une image latente électrostatique, qui a été produite sur une surface d'un support intermédiaire mobile, au moyen de particules d'encres diélectriques chargées électriquement et qui sont transportées à travers une fente présente entre la surface de support intermédiaire et une surface d'un dispositif de développement, **caractérisé en ce que** la fente (5) est remplie en majeure pertie par des particules d'encre (6) à l'état lâche et par le fait que le long du trajet de transport des particules d'encre dans la fente, les différences de tension suivantes entre 18 surface (3) du dispositif de développement (1) et des zones (9b) ne correspondant pas à l'image sur la surface (4) du support intermédiaire (2) sont produites successivement:
- une première différence de tension (U₀-U₁ₘᵢₙ), qui est essentiellement nulle, de sorte que les particules d'encre sont attirées ou repoussées essentiellement d'une manière non électrostactique par la surface du dispositif de développement ou par les zones ne correspondant pas à l'image;
- une seconde différence de tension (Uₘₐₓ-U₁ₘᵢₙ), qui fournit un champ électrique entre la surface du dispositif de développement et les zones qui ne correspondent pas à l'image, champ au moyen duquel les particules d'encre sont séparées complètement de la surface du support intermédiaire, dans les zones ne correspondant pas à l'image, et
- une troisième différence de tension (U_{E}-U₁ₘᵢₙ), qui est inférieure à la seconde différence de tension et qui fournit un champ électrique entre la surface du dispositif de développement et les zones ne correspondant pas à l'image, pour lesquelles les particules d'encre, qui sont situées en vis-à-vis de la surface du support intermédiaire dans les zones ne correspondant pas à l'image, sont encore situées à une distance de cette surface.

2. Procédé selon la revendication 1, **caractérisé en ce que** les différentes différences de tension sont produites par différentes tensions (U₀, Uₘₐₓ, U_{E}) sur la surface (3) du dispositif de développement (1), des tensions (U₁ₘᵢₙ) dans les zones (9b) ne correspondant pas à l'image, et des tensions (U₁) dans les zones d'image (9a) de la surface (4) du support intermédiaire (2) étant maintenues constantes.

3. Procédé selon la revendication 1, **caractérisé en ce que** les différentes différences de tension sont produites par une modification commune de tensions (U₁ₘᵢₙ) dans les zones (9b) ne correspondant pas à l'image, et des tensions (U₁) dans les zones d'image (9a) de la surface (4) du support intermédiaire (9), la surface (3) du dispositif de développement (1) étant maintenue à une tension constante.

4. Procédé selon l'une des revendications précédentes, **caractérisé en ce que** la troisième différence de tension (U_{E}-U₁ₘᵢₙ) est choisie de telle sorte que les particules d'encre (6), qui jouxtent les zones (9b) ne correspondant pas à l'image, se rapprochent au maximum jusqu'à quelques dizaines de nanomètres, des zones ne correspondant pas à l'image.

5. Procédé selon l'une des revendications précédentes, **caractérisé en ce que** l'état de surface des particules d'encre (5) et la surface (4) du support intermédiaire (2) sont choisies de telle sorte que la force d'adhérence et la force d'application d'image sur des particules d'encre, qui touchent la surface, sont du même ordre de grandeur.

6. Procédé selon l'une des revendications précédentes, **caractérisé en ce que** sur la surface (4) du support intermédiaire (2) est formée une image latente électrostatique, dans laquelle les différences de tension (U₁-U₁ₘᵢₙ) entre des zones d'image (9a) et les zones (9b), ne correspondant pas à l'image, est égale au maximum à environ 40 volts.

7. Dispositif pour développer une image latente électrostatique sur une surface d'un support intermédiaire mobile, comportant un dispositif de développement, qui possède une surface qui est située en vis-à-vis de la surface du support intermédiaire mobile en en étant séparée par une fente, et comportant un dispositif pour transporter des particules diélectriques d'encre chargées électriquement à l'intérieur de la fente, **caractérisé en ce que** le dispositif pour transporter les particules d'encre (6) est agencé de manière à remplir la fente (5) en majeure partie d'une manière lâche avec des particules d'encre, et par le fait que le long du trajet de transport des particules d'encre à travers la fente, les trois zones successives suivantes situées les unes derrière les autres sont formées, zones dans lesquelles différentes différences de tension règnent entre la surface (3) du dispositif de développement (1) et des zones (9b), ne correspondant pas à l'image sur la surface (4) du support intermédiaire (2) :
- une première zone comportant une première différence de tension (U₀-U₁ₘᵢₙ), qui est essentiellement nulle, de sorte que les particules d'encre sont attirées ou repoussées essentiellement d'une manière non électrostatique par la surface du dispositif de développement ou par les zones ne correspondant pas à l'image;
- une seconde zone comportant une seconde différence de tension (Uₘₐₓ-U₁ₘᵢₙ), gui fournit un champ électrique entre la surface du dispositif de développement et les zones qui ne correspondent pas à l'image, champ au moyen duquel les particules d'encre sont séparées complètement de la surface du support intermédiaire, dans les zones ne correspondant pas à l'image, et
- une troisième zone comportant une troisième différence de tension (U_{E}-U₁ₘᵢₙ), qui est inférieure à la seconde différence de tension et qui fournit un champ électrique entre la surface du dispositif de développement et les zones ne correspondant pas à l'image, et dans laquelle les particules d'encre, qui sont situées en vis-à-vis de la surface du support intermédiaire dans les zones ne correspondant pas à l'image, sont encore situées à une distance de cette surface.

8. Dispositif selon la revendication 7, **caractérisé en ce que** les particules d'encre (6) possèdent un diamètre moyen compris entre quelques µm et 20 µm et que la fente (5) entre la surface (4) du support intermédiaire mobile (2) et la surface (3) du dispositif de développement (1) possède une largeur comprise entre 10 et 200 µm.

9. Dispositif selon la revendication 7 ou la revendication 8, **caractérisé en ce que** la largeur de la fente (5) est égale à un multiple du diamètre moyen des particules d'encre (6).

10. Dispositif selon l'une des revendications 7 à 9, **caractérisé en ce que** les particules d'encre (6) et la surface (4) du support intermédiaire (2) sont réalisées de telle sorte que la force d'adhérence et la force de formation de l'image sur les particules d'encre, qui touchent la surface, sont du même ordre de grandeur.

11. Dispositif selon l'une des revendications 7 à 10, **caractérisé en ce que** la différence entre une tension (U₁ₘᵢₙ) sur des zones (9b) ne correspondant pas à l'image et des tensions (U₁) sur des zones d'image (9a) de la surface (4) du support intermédiaire (2) est égale au maximum à environ 40 µm.

12. Dispositif selon l'une des revendications 7 à 11, **caractérisé en ce qu'**une tension alternative de quelques kHz est superposée à la troisième différence de tension.

13. Dispositif selon l'une des revendications 7 à 12, **caractérisé en ce que** la charge des particules d'encre (6) est négative et au moins une tension (Uₘₐₓ) sur la surface (3) du dispositif de développement (1) dans la seconde zone et une tension (U_{T}) sur la surface (3) du dispositif de développement (1) dans la troisième zone sont positives ou que la charge des particules d'encre (6) est positive et au moins une tension (Uₘₐₓ) sur la surface (3) du dispositif de développement (1) dans la seconde zone et une tension (U_{E}) sur la surface (3) du dispositif de développement (1) dans la troisième zone sont négatives.

14. Dispositif selon la revendication 13, **caractérisée en ce qu'**en outre des tensions (U₁) dans des zones d'image (9a) de la surface (4) du support intermédiaire (2) sont positives dans le cas de particules d'encre chargées négativement et sont négatives dans le cas de particules d'encre chargées positivement et qu'une tension (U₀) sur la surface (3) du dispositif de développement (1) dans la première tension et une tension (U₁ₘᵢₙ) dans les zones ( 9b) ne correspondant pas à l'image, de la surface (4) du support intermédiaire (2) sont égales ou approximativement égales à zéro.

15. Dispositif selon l'une des revendications 7 à 14, **caractérisé en ce que** le support intermédiaire est un cylindre rotatif (2) ou une bande circulant autour d'un cylindre, dont la surface (4) comporte une multiplicité de microcellules (9a, 9b) isolées les unes des autres et pouvant être chargées individuellement.

16. Dispositif selon l'une des revendications 7 à 15, **caractérisé en ce que** le dispositif de développement comporte une plaque fixe ou un cylindre fixe ou rotatif (1) ou une bande circulant autour d'un cylindre, avec une surface (3), qui contient une multiplicité d'éléments conducteurs (8), qui s'étendent transversalement par rapport au trajet de déplacement des particules d'encre, une résistance électrique élevée ou infiniment élevée étant présentes entre des éléments conducteurs voisins, et **en ce que** dans chacune des différentes zones le long du trajet de transport des particules d'encre il est prévu un dispositif servant à produire des tensions (U₀, Uₘₐₓ, U_{T}) dans les éléments conducteurs (8).

17. Dispositif selon la revendication 16, **caractérisé en ce que** les dispositifs servant à produire les tensions (U₀, U₁, U_{E}) sont des contacts glissants, qui touchent les éléments conducteurs (8) ou sont des dispositifs capacitifs ou inductifs servant à induire, sans contact, des tensions dans les éléments conducteurs.
